# EUROPÄISCHE PATENTSCHRIFT

(11) **EP 0 031 150 B1**
(45) Veröffentlichungstag und Bekanntmachung des Hinweises auf die Patenterteilung: **23.03.1983**
(21) Anmeldenummer: 80108031.8
(22) Anmeldetag: 18.12.1980
(51) Int. Cl.: B25G 3/10

(54) **Gerätestiel mit Befestigungsvorrichtung**
Tool handle with securing device
Manche d'outil avec dispositif de fixation

(30) Priorität: 21.12.1979 DE 2951872
(43) Veröffentlichungstag der Anmeldung: 01.07.1981
(73) Patentinhaber: Wolf-Geräte GmbH, D-57518 Betzdorf (DE)
(72) Erfinder: Kolb, Walter, D-5240 Betzdorf/Sieg (DE)
(74) Vertreter: Wallach, Curt, Dipl.-Ing.

## Beschreibung

Die Erfindung betrifft einen Gerätestiel mit einer an die konische Tülle eines Haus- oder Gartengerätes angepaßten, lösbaren Befestigungsvorrichtung, die einen am Stielende festgelegten Stielkonus mit Außengewinde und eine hierauf mit Innengewinde aufschraubbare Konushülse aufweist, die innerhalb der konischen Gerätetülle radial aufspreizbar ist.

Eine solche Stielbefestigung für Haus- und Gartengeräte ist aus der DE-U-7 713 248 bekannt. Eine derartige Stielbefestigung gewährleistet einen sicheren Reibungssitz und eine einfache Handhabung, wobei erforderlichenfalls schnell und bequem eine Abnahme des über eine Konushülle befestigten Werkzeugs und eine Befestigung an der Tülle eines anderen Werkzeugs bewirkt werden kann. Das für die einzelnen Teile der Befestigungsvorrichtung benutzte Kunststoffmaterial gewährleistet dabei einen sicheren Reibungssitz, so daß keine formschlüssig wirkenden Verankerungen erforderlich sind. Es hat sich jedoch gezeigt, daß eine Lockerung der Stielbefestigung nach längerem Gebrauch dann auftreten konnte, wenn das Kunststoffmaterial zum Fließen neigt und unter der Quetschbeanspruchung radial nach innen ausweicht. Es hat sich weiter gezeigt, daß bei ungewöhnlich hoher Beanspruchung, insbesondere beim Auftreten hoher Biegemomente, die Befestigungsvorrichtung durchbrechen konnte, wenn beispielsweise ein Bodenbearbeitungsgerät mit großer Kraft in den Boden eingeschlagen wurde.

Der Erfindung liegt daher die Aufgabe zugrunde, einen Gerätestiel mit einer Befestigungsvorrichtung zu schaffen, die bei bequemer einfacher und schneller Bedienung einen dauerhaft festen Sitz gewährleistet und gegen Abbrechen gesichert ist.

Gelöst wird die gestellte Aufgabe dadurch, daß der als Hülsenkörper zusammen mit dem hinteren Stopfenabschnitt einstückig aus Kunststoff gespritzte Stielkonus eine innere Verstärkungseinlage aufweist.

Durch die Verstärkungseinlage, die vorzugsweise aus einem Stahlrohr oder auch aus einem massiven Metallkern besteht, wird eine radial starre Abstützung nach außen hin gewährleistet, so daß das Material nicht fließen kann und der feste Reibungssitz sowohl innerhalb der Gerätetülle als auch innerhalb des Gerätestiels gewährleistet ist. Die Verstärkungseinlage, die vorzugsweise in den Kunststoffkörper eingespritzt ist, erhöht außerdem in zweckmäßiger Weise die Biegefestigkeit an der kritischen Stelle, denn bei der Bearbeitung tritt das höchste Biegemoment am Übergang zwischen Stielende und Befestigungsvorrichtung auf. Die metallische Einlage erhöht aber nicht nur das Biegemoment, sondern schafft sogar die Möglichkeit, daß nach einer Abknickung infolge einer überhöhten Biegemomentbelastung eine Weiterverwendung des Gerätes bzw. des Gerätestiels möglich wird, weil die infolge der Überlast verbogene Befestigungsvorrichtung verhältnismäßig einfach wieder gerade gebogen werden kann, denn die Stahlrohreinlage oder ein massiver Kern läßt sich zurückbiegen, und hiermit auch der Plastikmantel.

Durch die Erfindung wird demgemäß gewährleistet, daß die Befestigungsvorrichtung gegen Abknicken gesichert ist und ein erhöhter und dauerhafter Halt sowohl im Stielende als auch in der Konushülse gewährleistet wird.

Weitere zweckmäßige Ausgestaltungen der Erfindung ergeben sich aus den Unteransprüchen. Dadurch, daß gemäß Anspruch 7 die Innen- bzw. Außengewinde von Konushülse bzw.

Stielkonus über die gesamte axiale Länge verlaufend angeordnet sind, ergibt sich eine günstige Belastungsverteilung und Klemmwirkung.

Zweckmäßigerweise wird die Befestigungsvorrichtung jeweils in Verbindung mit einem rohrförmigen Stiel geliefert, weil fabrikatorisch die Festlegung der Befestigungsvorrichtung am Rohr sicherer erfolgen kann, weil der Stopfen so ausgebildet werden kann, daß er nur mit hoher Kraft eingeschlagen werden kann, und dann auch die erforderliche Ausziehkraft hat. Es soll für die Erfindung jedoch vorbehalten bleiben, Befestigungsvorrichtungen der beschriebenen Art auch unabhängig von dem Stiel zu liefern und es dem Benutzer zu überlassen, die Befestigungsvorrichtung in ein Stielrohr einzuschlagen, einzukleben oder auf sonstige Weise an einem Stiel dauerhaft zu befestigen.

Nachstehend wird ein Ausführungsbeispiel der Erfindung anhand der Zeichnung beschrieben. In der Zeichnung zeigt
Fig. 1 eine Ansicht des erfindungsgemäßen Gerätestiels mit einer erfindungsgemäß ausgebildeten Befestigungsvorrichtung und
Fig. 2 die Befestigungsvorrichtung gemäß Fig. 1 als Einzelteil in größerem Maßstab, axial geschnitten.

Gemäß dem dargestellten Ausführungsbeispiel besteht der Stiel aus einem Rohr 10 aus Aluminium, auf das im oberen Teil ein Kunststoffschlauch 12 aufgezogen ist, und das am oberen Ende eine Aufhängekappe 14 trägt. Die Befestigungsvorrichtung 16 weist eine aus Kunststoff gespritzte Hülse auf, die mit ihrem hinteren Außenkreis zylindrisch ausgebildeten Stopfenabschnitt 18 in das untere Ende des Rohres 10 dauerhaft eingeschlagen ist. Dieser Stopfenabschnitt 18 endet in einer Ringnut 20, an die sich ein Bund 22 anschließt, der der Stirnring-Endfläche des Rohres 10 anliegt und im wesentlichen den gleichen Außendurchmesser hat wie das Rohr. Von dem Bund 22 erstreckt sich die Kunststoffhülse in einem Stielkonus 24 nach vorn, der über seine gesamte axiale Länge mit einem Außengewinde versehen ist. Innen trägt die Hülse eine rohrförmige Stahleinlage 26, die sich vom Stielkonus 24 bis in den Stopfenabschnitt 18 erstreckt. Diese Stahlrohreinlage 26 ist in die Hülse 24,18 eingespritzt und besitzt Löcher 28, in die der Kunststoff der Hülse beim Spritzen einfließen kann, so daß ein unverrückbarer Sitz gewährleistet ist. Das Stahleinlagerohr 26 endet vor dem Vorderende des Stielkonus 24, besitzt jedoch einen bis zur Stirnfläche der Konushülse 24 vorstehenden Fortsatz 30, der beim Spritzen der Zentrierung und Abstandshalterung dient.

Auf den Stielkonus 24 ist eine über die ganze Länge mit einem Innengewinde versehene Konushülse 32 aufgeschraubt, die ungeschlitzt aus dehnbarem Kunststoffmaterial besteht, welches vorzugsweise elastisch ist. Durch Löcher der stirnseitigen Deckelwände von Stielkonus 24 und Konushülse 32 steht der Schaft 34 eines Haltebolzens hindurch, dessen Kopf 36 sich innen an der Deckelwand des Spreizkonus 24 abstützen kann, und auf seinem aus der Konushülse 32 vorstehenden Ende eine aufgepreßte Kappe 38 trägt, wodurch die Konushülse 32 unverlierbar mit dem Stielkonus 24 verbunden wird, da hierdurch das Abschrauben der Konushülse 32 begrenzt wird.

Die Befestigungsvorrichtung wird zweckmäßigerweise zusammen mit dem Gerätestiel geliefert und der Durchmesser des Stopfenabschnitts 18 ist so bemessen, daß nach dem Einschlagen über den angefaßten Abschnitt 40 ein sicherer unverlierbarer Sitz gewährleistet ist. Dieser feste Sitz wird durch das Einlagerohr 26 gewährleistet, welches verhindert, daß der Kunststoff radial nach innen weiter deformiert wird als es zum Einschlagen des Stopfenabschnitts erforderlich ist. Im vorderen Abschnitt, d. h. mit dem innerhalb des Stielkonus 24 verlaufenden Teil, verhindert das Stahleinlagerohr 26 ein radiales Zusammenpressen der Stielkonushülse 24 beim Aufschrauben der Konushülse bzw. beim Einschrauben des Stielkonus 24 in die in die konische Tülle eines Haus-oder Gartengerätes eingesetzte Konushülse 32. Bei diesem Einschrauben des Stielkonus 24 in die Konushülse 32 wandert diese auf der Befestigungsvorrichtung nach hinten und spreizt sich nach außen gegen die Gerätetülle, wobei von innen her eine starre Abstützung durch das Einlagerohr 26 erfolgt und ein dauerhafter Stitz gewährleistet wird, der jedoch gelöst werden kann, indem man die Gerätetülle mit der von ihr reibungsschlüssig mitgenommenen Konushülse 32 von dem Stielkonus 24 abschraubt, wodurch die Verkeilung aufgehoben wird.

Durch die Stahlrohreinlage 26 wird nicht nur ein sicherer und dauerhafter Sitz der Gerätetülle am Stiel gewährleistet, sondern es wird auch vermieden, daß die Befestigungsvorrichtung bei Beanspruchung zwischen Gerätetülle und Stielrohrende bricht. Das Einlagerohr selbst kann aus einem konisch gerollten Stahlband bestehen.

## Patentansprüche

1. Gerätestiel (10) mit einer an die konische Tülle eines Haus- oder Gartengerätes angepaßten, lösbaren Befestigungsvorrichtung (16), die einen am Stielende mittels eines Stopfenabschnitts (18) festgelegten Stielkonus (24) mit Außengewinde und eine hierauf mit Innengewinde aufschraubbare Konushülse (32) aufweist, die innerhalb der konischen Gerätetülle radial aufspreizbar ist, dadurch gekennzeichnet, daß der als Hülsenkörper zusammen mit dem hinteren Stopfenabschnitt (18) einstückig aus Kunststoff gespritzte Stielkonus (24) eine innere Verstärkungseinlage (26) aufweist.

2. Gerätestiel nach Anspruch 1, dadurch gekennzeichnet, daß die Verstärkungseinlage aus einem Metallrohr (26) besteht.

3. Gerätestiel nach Anspruch 2, dadurch gekennzeichnet, daß das aus Stahl bestehende Rohr (26) konisch ausgebildet und in die Hülse (24, 18) der Befestigungsvorrichtung (16) eingespritzt ist, wobei das Rohr Löcher (28) aufweist, in denen sich der Kunststoff nach dem Einfließen verankert.

4. Gerätestiel nach Anspruch 2 oder 3, dadurch gekennzeichnet, daß das Rohr (26) aus einem konisch gerollten Stahlband besteht.

5. Gerätestiel nach Anspruch 1, dadurch gekennzeichnet, daß die Verstärkungseinlage aus einem massiven, den Hohlraum von Stielkonus (24) und Stopfen (18) ausfüllenden Metallstab, beispielsweise aus Aluminium gebildet ist.

6. Gerätestiel nach den Ansprüchen 1 bis 5, dadurch gekennzeichnet, daß die Verstärkungseinlage (26) gegenüber dem vorderen und hinteren Stirnende von Stielkonus (24) bzw. Stopfen (18) zurückversetzt ist und einen Fortsatz (30) aufweist, der axial bis an das vordere Ende des Stielkonus (24) vorgezogen ist.

7. Gerätestiel nach einem der Ansprüche 1 bis 6, dadurch gekennzeichnet, daß sich das Außengewinde des Stielkonus (24) und das Innengewinde der Konushülse (32) konisch verlaufend über ihre gesamte Länge erstreckt.

## Claims

1. Tool shaft (10) with a releasable securing device (16) matched to the conical socket of a house or garden tool, the securing device having an externally threaded shaft cone (24) secured to the end of the shaft by a plug portion (18) and an internally threaded conical sleeve (32) which can be screwed onto the shaft cone and which is radially spreadable inside the conical tool socket characterized in that the shaft cone (24), which is injection moulded in synthetic material as a sleeve member in one piece with the rear plug portion (18), has an internal reinforcement insert (26).

2. Tool shaft in accordance with claim 1 and characterized in that the reinforcement insert consists of a metal tube (26).

3. Tool shaft in accordance with claim 2 and characterized in that the tube (26), which is of steel, is of conical shape and is moulded into the sleeve (24, 18) of the securing device, with the tube having holes (28) into which the synthetic material flows and in which the synthetic material is subsequently anchored.

4. Tool shaft in accordance with claim 2 or claim 3 and characterized in that the tube (26) consists of a conically rolled steel band.

5. Tool shaft in accordance with claim 1 and characterized in that the reinforcement insert consists of a solid metal bar, for example of aluminium, which fills the hollow cavity of the shaft cone (24) and the plug (18).

6. Tool shaft in accordance with the claims 1 to 5 and characterized in that the reinforcement insert (26) is set back relative to the front and rear end faces of the shaft cone (24) and plug (18) respectively, and has an extension (30) which extends in the axial direction up to the front end of the shaft cone (24).

7. Tool shaft in accordance with one of the claims 1 to 6, and characterized in that the external thread of the shaft cone (24) and the internal thread of the conical sleeve (32) extend conically over the full length thereof.

## Revendications

1. Manche d'outil (10) muni d'un dispositif de fixation amovible (16) adapté à la douille conique d'un outil ménager ou de jardinage, dispositif comprenant un cône de manche (24) assujetti à l'extrémité du manche à l'aide d'un tronçon-tampon (18) et muni d'un filet extérieur, et une douille conique (32) se vissant sur le cône de manche à l'aide d'un filet intérieur et subissant une expansion radiale à l'intérieur de la douille d'outil conique, caractérisé en ce que le cône de manche (24), extrudé en matière synthétique, en tant que corps de douille, d'une pièce avec le tronçon-tampon postérieur (18), présente une garniture de renforcement intérieure (26).

2. Manche d'outil suivant la revendication 1, caractérisé en ce que la garniture de renfort est constituée par un tube métallique (26).

3. Manche d'outil suivant la revendication 2, caractérisé en ce que le tube (26), constitué en acier, affecte une forme conique et est incorporé par extrusion à la douille (24, 18) du dispositif de fixation (16), ce tube étant muni de trous (28), dans lesquels la matière synthétique s'ancre après avoir pénétré dans le tube.

4. Manche d'outil suivant la revendication 2 ou 3, caractérisé en ce que le tube (26) est constitué par un feuillard d'acier roulé d'une manière conique.

5. Manche d'outil suivant la revendication 1, caractérisé en ce que la garniture de renfort est constituée par un barreau métallique plein en aluminium par exemple, qui remplit le creux du cône de manche (24) et du tampon (18).

6. Manche d'outil suivant les revendications 1 à 5, caractérisé en ce que la garniture de renfort (26) est en retrait par rapport aux extrémités en bout antérieure et postérieure du cône de manche (24) et du tampon (18) respectivement et est munie d'un appendice qui se prolonge axialement jusqu'à l'extrémité antérieure du cône de manche (24).

7. Manche d'outil suivant une quelconque des revendications 1 à 6, caractérisé en ce que le filet extérieur du cône de manche (24) et le filet intérieur de la douille conique (32) présentent une forme conique sur toute leur longueur.
